# EUROPÄISCHE PATENTSCHRIFT

(11) **EP 1 138 838 B1**
(45) Veröffentlichungstag und Bekanntmachung des Hinweises auf die Patenterteilung: **25.04.2007**
(21) Anmeldenummer: 01810214.5
(22) Anmeldetag: 02.03.2001
(51) Int. Cl.: E03C 1/01

(54) **Anschlussvorrichtung für den Zu- und/ oder Ablauf eines Sanitärkörpers**
Connecting device for the water inlet and/or waste water outlet of a sanitary body
Dispositif de connection pour l'alimentation et/ou l'évacuation d'eau d'un appareil sanitaire

(30) Priorität: 23.03.2000 CH 5652000
(43) Veröffentlichungstag der Anmeldung: 04.10.2001
(73) Patentinhaber: GEBERIT TECHNIK AG, 8645 Jona (CH)
(72) Erfinder: Dolder, René, 8645 Jona (CH)
(74) Vertreter: Groner, Manfred

(56) Entgegenhaltungen:
- DE-A- 19 713 757
- DE-C- 939 050
- NL-C- 96 034
- US-A- 3 504 383
- US-A- 3 670 764
- US-A- 4 457 116

## Beschreibung

Die Erfindung betrifft ein Anschlussvorrichtung nach dem Oberbegriff des Anspruchs 1.

Eine Anschlussvorrichtung der genannten Art ist aus der EP 0 843 051 A des Anmelders bekannt geworden. Der Sanitärkörper ist hier eine Bade- oder Duschwanne. Die Überlaufleitung und die Ablaufleitung sind zu einer Sammelleitung zusammengeschlossen. Beim Montieren wird die wird die Sammelleitung mit einem unteren Ende vertikal in eine Aufnahmeöffnung eines Topfes eingesteckt. Damit dieses Einstecken blind erfolgen kann, weist der Topf an einem oberen Rand eine Manschettendichtung auf. Zudem ist eine Markiervorrichtung vorgesehen, mit welcher der Topf vor dem Fügen der Verbindung auf dem Gebäudeboden genau positioniert werden kann. Mittels dieser Markiervorrichtung wird auf dem Gebäudeboden eine Farbmarkierung angebracht. Der Topf wird auf diese Farbmarkierung gestellt und damit für die Montage positioniert. Die US 3,504, 383 zeigt eine Anschlussvorrichtung für das Ablauf- und Überlaufrohr einer Badewanne. Sanitärseitig ist ein nach unten ragender Rohrstutzen mit einem Dichtungsring und gebäudeseitig ein Rohr vorgesehen, in welches der Rohrstutzen von oben einzuführen ist. Ein blindes Verbinden ist hier kaum möglich.

Die US 4,457,116 offenbart ein Raummodul, das gemäss den Figuren 3 und 8 steckbare Anschlüsse besitzt. Die Anschlüsse sind mit Schnellkupplungen versehen, mit denen gleichzeitig elektrische Anschlüsse und Wasseranschlüsse gebildet werden können. Ein blindes Fügen der Verbindungen ist hier nicht vorgesehen und dürfte auch kaum möglich sein.

Die DE 197 13 757 offenbart einen Rohranschluss für ein an eine Gebäudewand anzuordnendes Waschbecken. Anschlussteile für Zuleitungs- und Ableitungsrohre sind massgenau in einen Block eingegossen. Ein blindes Verbinden ist hier vorgesehen.

Der Erfindung liegt die Aufgabe zugrunde, eine Anschlussvorrichtung der genannten Art zu schaffen, die eine noch einfachere und dennoch funktionssichere Montage ermöglicht. Die Aufgabe ist gemäss Anspruch 1 gelöst. Bei der erfindungsgemässen Anschlussvorrichtung wird der gebäudeseitige Anschlussteil an einem Montageelement vormontiert und ist damit durch das Montageelement positioniert. Durch das Montageelement wird das Anschlussteil fixiert, was eine Blindmontage wesentlich vereinfacht. Farbmarkierungen oder dergleichen sind nicht erforderlich. Ein wesentlicher Vorteil der erfindungsgemässen Anschlussvorrichtung wird darin gesehen, dass ohne weiteres auch mehrere Verbindungen hergestellt werden können. Am Montageelement können somit mehrere gebäudeseitige Anschlussteile positioniert und fixiert werden. Dies ist sowohl für einen horizontalen als auch vertikalen Abgang möglich.

Das Montageelement ist gemäss einer Weiterbildung der Erfindung ein Montagegestell, das vorzugsweise aus Profilstangen und Verbindern hergestellt ist. An einem solchen Gestell können gebäudeseitige Anschlussteile sehr sicher und genau positioniert und fixiert werden. Ein solches Montagegestell kann auch für andere Funktionen, beispielsweise zur Befestigung einer Beplankung verwendet werden. Eine besonders geeignete Befestigung von Anschlussteilen ergibt sich dann, wenn gemäss einer Weiterbildung der Erfindung die Anschlussteile auf einer verstellbaren Platte montiert sind. Durch Verschieben der Platte können die Anschlussteile genau positioniert werden. Eine solche Platte ist vorzugsweise an Stegen des Montageelementes verschiebbar geführt.

Eine besonders einfache Montage ergibt sich dann, wenn gemäss einer Weiterbildung der Erfindung ein Anschlussteil einen trichterförmigen Verbinder aufweist. Beim Montieren wird der sanitärseitige Anschlussteil in diesen trichterförmigen Verbinder eingeschoben. Vorzugsweise weist dann das sanitärseitige Anschlussteil an seinem Anschlussende eine Dichtungsmanschette mit radial vorstehenden und umlaufenden Dichtlippen auf. In der trichterförmigen Mündung des Verbinders wird das sanitärseitige Anschlussteil zentriert und geführt. Die Verbindung ist nach der Montage ohne die Verwendung von Werkzeugen dicht und auch ohne weiteres wieder lösbar.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: ein Schnitt durch eine erfindungsgemässe Anschlussvorrichtung vor dem Fügen der Anschlussteile, sowie ein Abschnitt einer Badewanne,
- Figur 2: eine Anschlussvorrichtung gemäss Figur 1, jedoch nach dem Fügen der Anschlussteile,
- Figur 3: eine Ansicht des Montageelementes der Anschlussvorrichtung gemäss Figur 1 und 2,
- Figur 4: eine Ansicht der Badewanne gemäss Figur 1 und 2 sowie der vormontierten sanitärseitigen Anschlussteile,
- Figur 5: ein vertikaler Schnitt durch eine Anschlussvorrichtung gemäss einer Variante, wobei die Anschlussteile noch nicht gefügt sind,
- Figur 6: eine Anschlussvorrichtung gemäss Figur 1, wobei die Anschlussteile gefügt sind und
- Figur 7: eine Ansicht des Montageelementes der Anschlussvorrichtung gemäss den Figuren 5 und 6.

Die in den Figuren 1 bis 4 gezeigte Anschlussvorrichtung 1 weist ein Montageelement 15 auf, das auf einen Gebäudeboden 14 gestellt und an einer Gebäudewand 13 abgestützt ist. Die Abstützung an der Gebäudewand 13 erfolgt mit an sich bekannten Verbindern 27, insbesondere mit sogenannten Eckverbindern. Das Montageelement 15 besteht gemäss Figur 3 aus Profilstangen 26, die mit an sich bekannten Verbindern verbunden sind und die gemäss den Figuren 1 und 2 mit einer Beplankung 31 abgedeckt ist. Diese Beplankung 31 kann beispielsweise aus Gipsplatten bestehen, auf denen hier nicht gezeigte Fliesen befestigt sein können.

Eine vertikal ausgerichtete und am Montageelement 15 abgestützte Beplankungsplatte 31' weist mehrere, mindestens eine Öffnung 42 auf, hinter welcher jeweils ein Verbinder 16, 18, 20 bzw. 21 bzw. Anschlussteil angeordnet ist. Diese Verbinder 16, 18, 20 und 21 besitzen jeweils eine trichterförmige Mündung, die hinter der entsprechenden Öffnung 42 angeordnet ist. Der Verbinder 16 ist ein Uberlaufverbinder und führt zu einer Überlaufleitung 17, der gemäss den Figuren 1 und 2 mit einem Siphon 19 verbunden ist. Der Verbinder 18 ist ein Ablaufverbinder und dieser führt ebenfalls zum Siphon 19. Der Siphon 19 ist mit einer hier nicht gezeigten Entsorgungsleitung verbunden. Die Verbinder 20 und 21 sind Warmwasser- bzw. Kaltwasserverbinder und führen zu entsprechenden Leitungen 22 und 23, wie die Figur 3 zeigt. Die Leitungen 22 und 23 sind Zufuhrleitungen für Warm- bzw. Kaltwasser.

Die Verbinder 20 und 21 sind auf einer Platte 28 befestigt und weisen dazu je einen Flansch 24, 25 mit mehreren Befestigungslöchern 29 auf. Die Platte 28 ist wiederum am Montageelement 15 befestigt, wobei die Befestigung vorzugsweise so ausgebildet ist, dass die Platte 28 verschiebbar ist. Auf der Montageplatte 28 können zudem auch die Verbinder 16 und 18 befestigt sein. Dies ist jedoch nicht zwingend . Es ist auch eine Ausführung denkbar, bei der die Verbinder 20 unmittelbar am Montageelement 15 befestigt sind. Wesentlich ist, dass die Verbinder 16, 18, 20 und 21 am Montageelement 15 positioniert und vorzugsweise auch fixiert sind.

Die Verbinder 16, 18, 20 und 21 bilden gebäudeseitig Anschlussteile. Diese sind wie erwähnt am Montageelement 15 positioniert. Diese Verbinder dienen zur Aufnahme sanitärseitiger Anschlussteile 6, 8 und 10, die gemäss den Figuren 1 bis 4 an einer Badewanne 2 vormontiert sind. Die Badewanne 2 ist hier lediglich ein Beispiel für einen Sanitärkörper. Der Anschlussteil 6 ist ein Überlaufrohr, das an einem Ab- und Überlauf 4 engebracht ist. Wanneninnenseitig ist eine Rosette 5 angebracht, mit welcher in an sich bekannter Weise der Ab- und Überlauf 4 betätigt wird. Überlaufendes Wasser gelangt in das Überlaufrohr 6. Am freien Ende des Überlaufrohres 6 ist eine Dichtung 7 angeordnet, die eine Dichtungsmanchette 7 mit radial vorspringenden Dichtlippen 7a ist. Der Ab- und Überlauf 4 ist zudem mit zwei Wasserleitungen 8 verbunden, wobei die eine Leitung für Warmwasser und die andere Leitung für die Zufuhr von Kaltwasser vorgesehen ist. Diese Wasserleitungen 8 sind vorzugsweise flexibel ausgebildet. Am freien Ende der Leitungen 8 sind jeweils umlaufende Dichtringe 9 angeordnet.

Ein weiterer sanitärseitiger Anschlussteil ist eine Ablaufleitung 10, die an einem Ablauf 3 angeordnet ist, die gemäss den Figuren 1 und 2 in an sich bekannter Weise am Boden der Wanne 2 installiert ist. Der Ablauf 3 weist einen Verschlusskörper 3a auf, der vertikal bewegbar ist. Der Ablauf 3 kann aber beliebig ausgebildet sein. Die Ablaufleitung 10 erstreckt sich horizontal und weist am freien Ende ebenfalls eine Dichtung 11 auf, die wie die Dichtung 7 als Dichtungsmanchette ausgebildet ist. Die Anschlussteile 6, 8 und 10 sind an einer Platte 12 befestigt, die gemäss den Figuren 1 und 2 vertikal ausgerichtet ist. Diese Platte 12 ist in Figur 4 in Ansicht gezeigt und es ist ersichtlich, dass diese Platte 12 die Anschlussteile fixiert und zueinander positioniert. Auch flexible Leitungen werden durch die Platte 12 stabilisiert und ausgerichtet.

Nachfolgend wird an den Figuren 1 bis 4 die Montage näher erläutert.

Die gebäudeseitigen Anschlussteile bzw. Verbinder 16, 18, 20 und 21 werden mit den entsprechenden Leitungen und Funktionsteilen 19 am Montageelement 15 positioniert und anschliessend wird das Montageelement 15 mit den Verbindern 27 an der Gebäudewand 13 befestigt. Anschliessend wird die Beplankung 31 angebracht. An der Badewanne 2 werden diese sanitärseitigen Anschlussteile 6, 8 und 10 sowie die Funktionsorgane 3 und 4 vormontiert. Mit der Platte 12 werden die Anschlussteile 6, 8 und 10 stabilisiert und zueinander ausgerichtet. Die Badewanne 2 mit den vormontierten Anschlussteilen wird nun gemäss Figur 1 so ausgerichtet, dass die Platte 12 parallel zur Frontseite 31" der Beplankungsplatte 31' ausgerichtet ist. Die Badewanne 2 wird nun in Richtung des Pfeiles 56 gegen das Montageelement 15 bewegt, wobei die Badewanne 2 so ausgerichtet wird, dass die Anschlussteile 6, 8 und 10 mit ihren freien Enden jeweils in einen Verbinder 6, 18, 20 bzw. 21 eingeführt wird. Das Einführen wird durch trichterförmige Mündungen der Anschlussteile erleichtert. Diese Mündungen zentrieren die freien Enden der Anschlussteile 6, 8 und 10. Das Fügen der Verbindungen ist blind oder weitgehend blind möglich.

Die Figur 2 zeigt die montierte Wanne 2. Die Dichtungen 7, 9 und 11 sind jeweils in einen der Verbinder 16, 18, 20 bzw. 21 eingesetzt und dichten die entsprechende Leitung nach aussenhin ab. Die Endposition ist in diesem Fall durch den Anschlag des Wannenrande= 2' an der Beplankungsplatte 31' gegeben, wie die Figur 2 zeigt. Die Wanne 2 wird nun in an sich bekannter Weise befestigt, wonach die Montage an sich abgeschlossen ist.

Bei der in den Figuren 5 bis 7 gezeigten Anschlussvorrichtung 1' ist der Sanitärkörper ebenfalls eine Wanne 2, die einen Ab- und Überlauf 4 aufweist. An den Ab- und Überlauf 4 sind ein Überlaufrohr 32 sowie zwei Wasserleitungen 33 angeschlossen. Das Überlaufrohr 32 führt zu einem Ablaufstutzen 34 des Ablaufes 3. Der Stutzen 34 bildet somit eine Sammelleitung für den Überlauf und für den Auslauf.

Die gebäudeseitigen Anschlussteile sind bei dieser Ausführung ein Topf 36 mit einer Dichtungsmanchette 37 sowie zwei Verbinder 20 und 21 für die Wasserleitung. Der Topf 36 bildet mit dem Stutzen 34 einen Geruchsverschluss, wie die Figur 6 zeigt. Der Topf 36 sowie die Verbinder 20 und 21 sind auf einer Platte 39 befestigt, die sich horizontal erstreckt und die mit umgebogenen Rändern 39a auf zwei parallelen Stegen 38 eines Montageelementes 35 verschiebbar gelagert ist. Die Platte 39 kann somit in den in Figur 7 gezeigten Richtungen des Doppelpfeiles 57 stufenlos verschoben werden. Die Anschlussteile 20 und 21 sowie der Siphontopf 36 werden hierbei gleichzeitig verschoben. Durch dieses Verschieben ist eine genaue Positionierung der gebäudeseitigen Anschlussteile möglich. Die Leitungen 40 für das Wasser sowie die Leitung 41 sind vorzugsweise aus flexiblen Schläuchen hergestellt. Ein Verschieben der Platte 39 ist deshalb in vergleichsweise grossem Ausmass möglich.

Das Montageelement 35 besteht aus einem horizontalen Bereich 35a sowie einem vertikalen Bereich 35b. Der vertikale Bereich 35b ist mit einer Beplankung 31 abgedeckt, die eine horizontale Platte 31b sowie eine vertikal verlaufende Platte 31a aufweist. Die Befestigung an der Gebäudewand 13 erfolgt hier ebenfalls mit Verbindern 27, wie die Figur 7 deutlich zeigt. Zum Montieren wird die Wanne 2 bei diesem Ausführungsbeispiel vertikal nach unten bewegt und der Stutzen 34 sowie die freien Enden der Leitungen 33 werden von oben in den Topf 36 bzw. die Verbinder 20 und 21 eingesteckt. Hierbei kann die Beplankung 31 als Orientierung für die Ausrichtung der Wanne 2 dienen. Die Figur 6 zeigt die montierte Wanne 2 und die Figur 5 die Wanne 2 mit den vormontierten sanitärseitigen Anschlussteilen vor dem Montieren. Die Wanne 2 wird in Figur 5 etwas nach links und dann nach unten bewegt.

## Patentansprüche

1. Anschlussvorrichtung für den Zu- und/oder Ablauf eines Sanitärkörpers (2), mit wenigstens einem sanitärseitigen und wenigstens einem gebäudeseitigen Anschlussteil (6, 8, 10; 16, 18, 20), welche Teile durch Stecken verbindbar sind, **dadurch gekennzeichnet, dass** wenigstens ein gebäudeseitiger Anschlussteil (16, 18, 20, 21) an einem Montageelement (15, 35) befestigt ist, dass das Montageelement (15, 35) Mittel (27) zu seiner Befestigung an einer Gebäudewand aufweist und dass der gebäudeseitige Anschlussteil (16, 18, 20, 21) eine trichterförmige Mündung aufweist.

2. Vorrichtung nach Anspruch 1, **dadurch gekennzeichnet, dass** wenigstens ein sanitärseitiger Anschlussteil (6, 8, 10) am Sanitärkörper (2) vormontiert ist.

3. Vorrichtung nach Anspruch 2, **dadurch gekennzeichnet, dass** sämtliche sanitärseitigen Anschlussteile zu- und/oder Abführleitungen sind.

4. Vorrichtung nach einem der Ansprüche 1 bis 3, **dadurch gekennzeichnet, dass** der wenigstens eine gebäudeseitige Anschlussteil einen trichterförmigen Verbinder (16, 18, 20, 21) aufweist.

5. Vorrichtung nach Anspruch 4, **dadurch gekennzeichnet, dass** der bzw. die Verbinder (16, 18, 20, 21) an einer Frontseite (13") des Montageelements (15) angeordnet ist bzw. sind.

6. Vorrichtung nach einem der Ansprüche 1 bis 5, **dadurch gekennzeichnet, dass** das Montageelement (15) eine vertikale Frontseite (13") aufweist und der wenigstens eine gebäudeseitige Anschlussteil (16, 18, 20, 21) zu dieser Frontseite (13") im Wesentlichen bündig ausgerichtet ist.

7. Vorrichtung nach einem der Ansprüche 1 bis 6, **dadurch gekennzeichnet, dass** das Montageelement (35) eine sich horizontal erstreckende Frontseite aufweist.

8. Vorrichtung nach einem der Ansprüche 1 bis 7, **dadurch gekennzeichnet, dass** das Montageelement (15, 35) ein Gestell aus Profilstangen (26) ist.

9. Vorrichtung nach einem der Ansprüche 1 bis 8, **dadurch gekennzeichnet, dass** das Montageelement (15, 35) mit einer Beplankung (31) abgedeckt ist.

10. Vorrichtung nach einem der Ansprüche 1 bis 9, **dadurch gekennzeichnet, dass** das wenigstens eine Anschlussteil (20, 21) an einer Montageplatte (39, 12) befestigt ist.

11. Vorrichtung nach Anspruch 10, **dadurch gekennzeichnet, dass** die Montageplatte (12) am Sanitärkörper (2) angeordnet ist.

12. Vorrichtung nach Anspruch 10 oder 11, **dadurch gekennzeichnet, dass** die Montageplatte (39) am Montageelement (15, 35) angeordnet ist.

13. Vorrichtung nach einem der Ansprüche 1 bis 12, **dadurch gekennzeichnet, dass** das wenigstens eine Anschlussteil wenigstens bereichsweise eine flexible Leitung (40, 41) aufweist.

14. Vorrichtung nach einem der Ansprüche 1 bis 13, **dadurch gekennzeichnet, dass** das wenigstens eine sanitärseitige Anschlussteil an einem Anschlussende eine Dichtungsmanschette (7, 11) mit radial vorstehenden und umlaufenden Dichtlippen (7a) aufweist.

15. Vorrichtung nach einem der Ansprüche 1 bis 14, **dadurch gekennzeichnet, dass** das Montageelement (15, 35) ein Gestell für die Vorwandmontage ist.

## Claims

1. Connecting device for the supply and/or drain of a sanitary body (2), comprising at least one sanitary-side and at least one building-side connecting part (6, 8, 10; 16, 18, 20), said parts being connectable by means of insertion, **characterized in that** at least one building-side connecting part (16, 18, 20, 21) is fastened to an assembly element (15, 35), **in that** the assembly element (15, 35) has means (27) for fastening it to a building wall, and **in that** the building-side connecting part (16, 18, 20, 21) has a funnel-shaped port.

2. Device according to Claim 1, **characterized in that** at least one sanitary-side connecting part (6, 8, 10) is pre-assembled on the sanitary body (2).

3. Device according to Claim 2, **characterized in that** all of the sanitary-side connecting parts are supply and/or drain lines.

4. Device according to one of Claims 1 to 3, **characterized in that** the at least one building-side connecting part has a funnel-shaped connector (16, 18, 20, 21).

5. Device according to Claim 4, **characterized in that** the connector or connectors (16, 18, 20, 21) is or are arranged on a front side (13") of the assembly element (15).

6. Device according to one of Claims 1 to 5, **characterized in that** the assembly element (15) has a vertical front side (13") and the at least one building-side connecting part (16, 18, 20, 21) is aligned so as to be essentially flush with this front side (13").

7. Device according to one of Claims 1 to 6, **characterized in that** the assembly element (35) has a horizontally extending front side.

8. Device according to one of Claims 1 to 7, **characterized in that** the assembly element (15, 35) is a rack consisting of profiled bars (26).

9. Device according to one of Claims 1 to 8, **characterized in that** the assembly element (15, 35) is covered with a planking (31).

10. Device according to one of Claims 1 to 9, **characterized in that** the at least one connecting part (20, 21) is fastened to an assembly plate (39, 12).

11. Device according to Claim 10, **characterized in that** the assembly plate (12) is disposed on the sanitary body (2).

12. Device according to Claim 10 or 11, **characterized in that** the assembly plate (39) is disposed on the assembly element (15, 35).

13. Device according to one of Claims 1 to 12, **characterized in that** at least one connecting part at least partially has a flexible line (40, 41).

14. Device according to one of Claims 1 to 13, **characterized in that** the at least one sanitary-side connecting piece has, on a connecting end, a sealing sleeve (7, 11) with radially protruding and peripheral sealing lips (7a).

15. Device according to one of Claims 1 to 14, **characterized in that** the assembly element (15, 35) is a rack for front wall assembly.

## Revendications

1. Dispositif de connexion pour l'alimentation et/ou l'évacuation d'eau d'un appareil sanitaire (2), avec au moins une partie de connexion côté sanitaire et au moins une partie de connexion côté bâtiment (6, 8, 10 ; 16, 18, 20), lesdites parties pouvant être connectées par enfichage, **caractérisé en ce qu'**au moins une partie de connexion côté bâtiment (16, 18, 20, 21) est fixée à un élément de montage (15, 35), **en ce que** l'élément de montage (15, 35) présente un moyen (27) pour sa fixation sur une paroi du bâtiment, et **en ce que** la partie de connexion côté bâtiment (16, 18, 20, 21) présente une ouverture en forme d'entonnoir.

2. Dispositif selon la revendication 1, **caractérisé en ce qu'**une partie de connexion côté sanitaire au moins au nombre de une (6, 8, 10) est prémontée sur l'appareil sanitaire (2).

3. Dispositif selon la revendication 2, **caractérisé en ce que** toutes les parties de connexion côté sanitaire sont des conduites d'alimentation et/ou d'évacuation.

4. Dispositif selon l'une quelconque des revendications 1 à 3, **caractérisé en ce qu'**une partie de connexion côté bâtiment au moins au nombre de une présente un raccord en forme d'entonnoir (16, 18, 20, 21).

5. Dispositif selon la revendication 4, **caractérisé en ce que** le et/ou les raccords (16, 18, 20, 21) est et/ou sont disposé(s) sur une face avant (13") de l'élément de montage (15).

6. Dispositif selon l'une quelconque des revendications 1 à 5, **caractérisé en ce que** l'élément de montage (15) présente une face avant verticale (13") et **en ce qu'**une partie de connexion côté bâtiment au moins au nombre de une (16, 18, 20, 21) est disposée essentiellement à fleur de cette face avant (13'').

7. Dispositif selon l'une quelconque des revendications 1 à 6, **caractérisé en ce que** l'élément de montage (35) présente une face avant s'étendant horizontalement.

8. Dispositif selon l'une quelconque des revendications 1 à 7, **caractérisé en ce que** l'élément de montage (15, 35) est un bâti composé de tiges profilées (26) .

9. Dispositif selon l'une quelconque des revendications 1 à 8, **caractérisé en ce que** l'élément de montage (15, 35) est recouvert d'un revêtement de planches (31).

10. Dispositif selon l'une quelconque des revendications 1 à 9, **caractérisé en ce qu'**une partie de connexion au moins au nombre de une (20, 21) est fixée sur une plaque de montage (39, 12).

11. Dispositif selon la revendication 10, **caractérisé en ce que** la plaque de montage (12) est disposée sur l'appareil sanitaire (2).

12. Dispositif selon la revendication 10 ou 11, **caractérisé en ce que** la plaque de montage (39) est disposée sur l'élément de montage (15, 35).

13. Dispositif selon l'une quelconque des revendications 1 à 12, **caractérisé en ce qu'**une partie de connexion au moins au nombre de une présente au moins par endroits une conduite flexible (40, 41).

14. Dispositif selon l'une quelconque des revendications 1 à 13, **caractérisé en ce qu'**une partie de connexion côté sanitaire au moins au nombre de une présente à une extrémité de connexion une garniture cylindrique (7, 11) avec des lèvres d'étanchéité rotatives, faisant saillie radialement (7a).

15. Dispositif selon l'une quelconque des revendications 1 à 14, **caractérisé en ce que** l'élément de montage (15, 35) est un bâti pour le prémontage à la paroi.
